# EUROPÄISCHE PATENTSCHRIFT

(11) **EP 1 221 501 B1**
(45) Veröffentlichungstag und Bekanntmachung des Hinweises auf die Patenterteilung: **07.04.2004**
(21) Anmeldenummer: 01126340.7
(22) Anmeldetag: 07.11.2001
(51) Int. Cl.: D01H 4/12, D01H 7/22

(54) **Bremse für einen Offenend-Spinnrotor**
Braking device for a open-end spinningmachine
Dispositif de freinage pour un métiers à filer à bout libre

(30) Priorität: 08.01.2001 DE 10100524
(43) Veröffentlichungstag der Anmeldung: 10.07.2002
(73) Patentinhaber: Saurer GmbH & Co. KG, 41069 Mönchengladbach (DE)
(72) Erfinder: Wassenhoven, Heinz-Georg, 41065 Mönchengladbach (DE)

(56) Entgegenhaltungen:
- DE-A- 4 443 666
- DE-A- 19 802 655

## Beschreibung

Die Erfindung betrifft eine Bremse für einen Offenend-Spinnrotor gemäß dem Oberbegriff des Anspruches 1.

Offenend-Rotorspinnvorrichtungen mit auf den Rotorschaft des Spinnmittels einwirkenden Bremseinrichtungen sind in verschiedenen Ausführungsformen bekannt und zählen seit langem zum Stand der Technik.

In der DE 36 30 256 A1 ist beispielsweise eine Bremse für einen Offenend-Spinnrotor beschrieben, die einen von unten gegen den Rotorschaft anstellbaren, einen Bremsbelag aufweisenden Bremshebel sowie zwei von oben auf den Rotorschaft wirkende Niederhalter mit bremsbelagähnlichen Backen aufweist. Die Backen der Niederhalter weisen dabei einen anderen Reibwert als der am Bremshebel angeordnete Bremsbelag auf.

Des weiteren ist zum Beispiel durch die DE 38 20 328 C2 eine Rotorbremse bekannt, die über spiegelsymmetrisch angeordnete Zangenarme verfügt. Die Zangenarme besitzen dabei endseitig jeweils einen asbestfreien Bremsbelag. Bei Betätigung der Bremse legen sich die Bremsbeläge gleichzeitig an den Rotorschaft an und bremsen dadurch den während des Spinnbetriebes mit hoher Drehzahl umlaufenden Spinnrotor in den Stillstand.

Diese bekannten Rotorbremsen weisen jedoch den Nachteil auf, daß die Lebensdauer derartiger Bremsen aufgrund der hohen Beanspruchung der Bremsbeläge relativ begrenzt ist. Das heißt, die während des Bremsvorganges entstehende Reibungswärme läßt die Bremsbeläge, die aus einem kunstharzgebundenen, metallhaltigen, faserverstärkten, asbest- und lösemittelfreien Werkstoff bestehen, mit der Zeit im Bereich ihrer Kontaktstelle mit dem Rotorschaft glasig werden.

Solche glasigen Bremsbeläge beeinträchtigen die Funktion der Bremse erheblich, da sie zu deutlich längeren Bremszeiten und damit zu einem meßbaren Nutzeffektverlust der gesamten Offenend-Spinnmaschine führen.
Bei glasigen Bremsbelägen besteht außerdem stets die Gefahr, daß der die Offenend-Spinnmaschine versorgende Anspinnwagen an einer Spinnstelle einrastet, deren Spinnrotor noch nicht vollständig abgebremst ist. In diesem Fall können sowohl die Bedienaggregate des Anspinnwagens als auch die Offenend-Spinnvorrichtung erhebliche Schäden erleiden.

Zur Beseitigung der vorbeschriebenen Nachteile, ist daher bereits die Verwendung von Bremsbelägen aus einem Carbonfaser-Verbundwerkstoff vorgeschlagen worden.

Wie in der DE 198 02 655 A1 beschrieben, haben solche Carbonfaser-Verbundwerkstoffe den großen Vorteil, daß sie weitestgehend temperaturwechselbeständig sind und außerdem eine sehr hohe Abriebfestigkeit aufweisen.
Das bedeutet, bei Bremsbelägen aus carbonhaltigem Material tritt der aus der Praxis bekannte Nachteil der Oberflächenveränderungen auch nach längerer Laufzeit nicht auf, so daß mit solchen Bremsbelägen gewährleistet ist, daß die Rotorbremse über ihre gesamte Lebensdauer stets eine gleichmäßig hohe Bremswirkung besitzt.

Nachteilig bei Bremsbelägen aus einem Carbonfaser-Verbundwerkstoff ist allerdings deren unverhältnismäßig hoher Preis.

Bislang ist es nicht gelungen, Bremsbeläge aus einem Carbonfaser-Verbundwerkstoff zu einem Preis zu fertigen, der eine serienmäßige Verwendung derartige Bremsbeläge bei Textilmaschinen sinnvoll erscheinen läßt.

Ausgehend vom vorgenannten Stand der Technik liegt der Erfindung die Aufgabe zugrunde, die Rotorbremsen von Offenend-Spinnmaschinen, insbesondere deren Bremsbeläge, zu verbessern.

Diese Aufgabe wird erfindungsgemäß durch eine Vorrichtung gelöst, wie sie im Kennzeichen des Anspruches 1 beschrieben ist.

Weitere vorteilhafte Ausgestaltungen der Erfindung sind Gegenstand der Unteransprüche.

Die Verwendung eines Bremsbelages aus Sinterbronze hat den Vorteil, daß ein solcher Werkstoff, ähnlich wie Carbonfaser-Verbundwerkstoff, weitestgehend temperaturwechselbeständig ist und auch eine sehr hohe Abriebfestigkeit aufweist.
Da Bremsbeläge aus Sinterbronze außerdem wesentlich kostengünstiger zu fertigen sind als Bremsbeläge aus carbonhaltigem Material, besitzen solche Bremsbeläge die Vorteile der bekannten Bremsbeläge ohne deren gravierenden Nachteil aufzuweisen.
Das heißt, Oberflächenveränderungen treten bei Bremsbelägen aus Sinterbronze auch nach längerer Laufzeit nicht auf, so daß gewährleistet ist, daß die Rotorbremsen der Offenend-Spinnmaschine, bei vertretbarem Preis, über ihre gesamte Lebensdauer eine gleichmäßig hohe Bremswirkung besitzen.

Vorzugsweise sind die Bremsbeläge, wie im Anspruch 2 beschrieben, über einen Schraubenbolzen sowie eine Bremshebeln festlegbar, so daß im Bedarfsfall ein verschlissener Bremsbelag durch einfaches Lösen des Schraubenbolzens problemlos ausgebaut und durch einen neuen Bremsbelag ersetzt werden kann.

Wie im Anspruch 3 dargelegt, weist der Bremsbelag in bevorzugter Ausführungsform einen nach unten offenen Befestigungsschlitz auf, in den im Montagezustand ein Zentrieransatz der im Anspruch 2 beschriebenen Befestigungsmutter faßt.
Das heißt, der Bremsbelag kann zum Auswechseln, nach Lösen des Schraubenbolzens, einfach nach oben vom Bremshebel gezogen werden, wobei der Schraubenbolzen und die Befestigungsmutter in ihrer Einbaustellung verbleiben.
Der Einbau des neuen Bremsbelages gestaltet sich genauso einfach. In diesem Fall wird der Bremsbelag mit seinem Befestigungsschlitz von oben über den Schraubenbolzen bzw. den Zentrieransatz der Befestigungsmutter abgesenkt und anschließend der Schraubenbolzen wieder angezogen.

Weitere Einzelheiten der Erfindung sind einem nachfolgend anhand der Zeichnungen erläuterten Ausführungsbeispiel entnehmbar.

Es zeigt:
- Fig. 1: schematisch eine Offenend-Rotorspinnvorrichtung mit einer zangenartigen Rotorbremse sowie lösbar an den Bremshebeln angeordneten Bremsbelägen, die aus Sinterbronze gefertigt sind,
- Fig. 2: einen Bremshebel mit erfindungsgemäßem Bremsbelag in einem größeren Maßstab,
- Fig. 3: einen erfindungsgemäßen Bremsbelag mit Befestigungsmutter, in Vorderansicht,
- Fig. 4: den Bremsbelag gemäß Fig.3, in Seitenansicht.

Die Figur 1 zeigt schematisch eine Offenend-Rotorspinneinrichtung 1, deren nicht näher dargestelltes, an sich bekanntes Spinnmittel, ein sogenannter Spinnrotor, mit seinem Rotorschaft 2 im Lagerzwickel 3 einer Stützscheibenlagerung 4 rotierbar gelagert ist.

Eine solche, im Zusammenhang mit einer Offenend-Rotorspinneinrichtung seit langem bekannte Stützscheibenlagerung verfügen in der Regel über zwei Stützscheibenpaare mit jeweils vorderen und hinteren Stützscheiben 7, die über eine Achse 5 drehfest verbunden sind, die ihrerseits in Wälzlagern 6 drehbar gelagert ist.

Wie in Figur 1 angedeutet, ist an dem Rotorschaft 2 eine zangenartig ausgebildete Rotorbremse 8 anstellbar. Die Zangenarme der Rotorbremse 8 sind dabei als Bremshebel 9 beziehungsweise 10 ausgebildet, die in Schwenkachsen 11 beziehungsweise 12 begrenzt drehbar gelagert sind und durch ein zwischengeschaltetes Federelement 25 im Sinne "Öffnen Bremse" beaufschlagt werden.

Wie insbesondere aus Fig.2 ersichtlich, weisen die Bremshebel 9, 10 endseitig jeweils eine Lagerstelle 13 auf. An diesen Lagerstellen 13 ist über einen Schraubenbolzen 14. sowie eine Befestigungsmutter 26 jeweils ein aus Sinterbronze gefertigter Bremsbelag 16 auswechselbar festgelegt.

An ihrem dem Bremsbelag 16 gegenüberliegenden Ende verfügen die Bremshebel 9 bzw. 10 jeweils über eine Gleitfläche 18.

Die Gleitflächen 18 verlaufen im Einbauzustand zueinander konvergierend. An den Gleitflächen 18 greift ein vorzugsweise rollenartiges Druckelement 19 an, das in Richtung B verschiebbar gelagert ist und die Bremshebel 9, 10, gegen die Kraft des Federelementes 25, gleichzeitig im Sinne "Bremsen" beaufschlagt.

Das Druckelement 19 ist dabei vorzugsweise zwischen den Seitenwandungen eines U-förmigen Betätigungshebels 20 festgelegt, der seinerseits, wie bekannt, um eine Schwenkachse 21 begrenzt drehbar gelagert ist.

Am Betätigungshebel 20 ist außerdem eine Blattfeder 22 befestigt, die endseitig einen Mitnehmerring 23 besitzt. An diesem Mitnehmerring 23 greift ein (nicht dargestelltes) Betätigungsgestänge an, das im Bedienfall von einem verfahrbaren, die Offenend-Rotorspinnvorrichtungen selbsttätig versorgenden Bedienaggregat, einem sogenannten Anspinnwagen, beaufschlagt wird.

Wie insbesondere aus Fig.3 ersichtlich, weist der Bremsbelag 16 in Vorderansicht im wesentlichen eine Rechtecksform auf, wobei die Ecken jeweils abgerundet sind.
An der Unterseite des Bremsbelages 16 ist außerdem, wie in Fig.4 angedeutet, ein nach unten offener Befestigungsschlitz 15 angeordnet. In diesen Befestigungsschlitz 15 faßt im Einbauzustand die Befestigungsmutter 26 mit ihrem Zentrieransatz 17.
Das heißt, der Bremsbelag 16 ist über den Schraubenbolzen 14 sowie die zugehörige Befestigungsmutter 26 kraftschlüssig an den Bremshebeln 9 bzw.10 festlegbar und kann daher im Bedarfsfall problemlos aus der jeweiligen Lagerstelle 13 ausgebaut und durch einen neuen Bremsbelag 16 ersetzt werden.

## Patentansprüche

1. Bremse (8) für einen mit hoher Drehzahl in einem Rotorgehäuse umlaufenden Offenend-Spinnrotor, der mit seinem Rotorschaft (2) im Lagerzwickel (3) einer Stützscheibenlagerung (4) rotierbar gelagert ist, mit wenigstens einem bei Betätigung der Bremse (8) an den Rotorschaft (2) anlegbar, einen Bremsbelag (16) aufweisenden Bremshebel (16,26),
**dadurch gekennzeichnet,**
**daß** der Bremsbelag (16) aus Sinterbronze gefertigt ist.

2. Bremse nach Anspruch 1, **dadurch gekennzeichnet, daß** der Bremsbelag (16) über einen Schraubenbolzen (14) sowie eine Befestigungsmutter (26) leicht auswechselbar am Bremshebel (9 bzw. 10) festlegbar ist.

3. Bremse nach Anspruch 1 und 2, **dadurch gekennzeichnet, daß** der Bremsbelag (16) einen nach unter offenen Befestigungsschlitz (15) aufweist, in den im Montagezustand ein Zentrieransatz (17) der Befestigungsmutter (26) faßt.

## Claims

1. A brake (8) for an open-end spinning rotor which rotates at a high speed in a rotor housing and which is mounted by its rotor shaft (2) in the storage gusset (3) of a supporting ring mounting (4), having at least one brake lever (16, 26) which can be applied onto the rotor shaft (2) upon the actuation of the brake (8) and comprises a brake lining (16),
**characterised in that** the brake lining (16) is produced from sintered bronze.

2. A brake according to Claim 1,
**characterised in that** the brake lining (16) can be fixed via a screw bolt (14) and also a fixing nut (26) in an easily exchangeable manner to the brake lever (9 and 10).

3. A brake according to Claim 1 and 2,
**characterised in that** the brake lining (16) comprises a fixing slot (15) open at the bottom, into which a centring shoulder (17) of the fixing nut (26) engages in the mounted state.

## Revendications

1. Frein (8) pour un rotor de filature à fibre libérée qui tourne à haute vitesse de rotation dans un boîtier de rotor et qui, par son arbre de rotor (2), est monté à rotation dans le coin de montage (3) d'un palier de montage (4) à disques de soutien, avec au moins un levier de frein (9, 10) qui présente une garniture de frein (16) et qui peut être appliqué contre l'arbre de rotor (2) lors de l'actionnement du frein (8), **caractérisé en ce que** la garniture de frein (16) est fabriquée en bronze fritté.

2. Frein selon la revendication 1, **caractérisé en ce que** la garniture de frein (16) peut être fixée sur le levier de frein (9 ou 10) de manière facilement remplaçable, au moyen d'un boulon fileté (14) et d'un écrou de fixation (26).

3. Frein selon les revendications 1 et 2, **caractérisé en ce que** la garniture de frein (16) présente une fente de fixation (15) ouverte vers le bas, dans laquelle s'enchâsse à l'état monté un appendice de centrage (17) de l'écrou de fixation (26).
